# EUROPÄISCHE PATENTSCHRIFT

(11) **EP 1 666 790 B1**
(45) Veröffentlichungstag und Bekanntmachung des Hinweises auf die Patenterteilung: **04.05.2011**
(21) Anmeldenummer: 05025796.3
(22) Anmeldetag: 25.11.2005
(51) Int. Cl.: F21V 23/04, F21V 33/00, G11B 33/02, F21Y 101/02

(54) **Kastenförmiges Gebilde mit einer Leuchte**
Box-like housing with a light source
Boîtier avec une source lumineuse

(30) Priorität: 29.11.2004 DE 202004018455 U
(43) Veröffentlichungstag der Anmeldung: 07.06.2006
(73) Patentinhaber: Tatura, Harry, 33689 Bielefeld (DE)
(72) Erfinder: Tatura, Harry, 33689 Bielefeld (DE)
(74) Vertreter: Bittner, Thomas L.

(56) Entgegenhaltungen:
- US-A1- 2003 012 013
- US-A1- 2003 099 114
- US-A1- 2003 201 196

## Beschreibung

Die Erfindung betrifft buchförmiges Gebilde, wobei eine Leuchte innerhalb des Gebildes angeordnet ist.

Es ist bekannt, im Inneren von Büchern eine Lichtquelle anzuordnen, die nach dem Einschalten aus dem lichtdurchlässigen Buchrücken sichtbar ist.

Dokument US 2003/0201196 A offenbart ein Gebilde gemäß dem Oberbegriff des Anspruchs 1.

Der Erfindung liegt die Aufgabe zugrunde, eine Leuchte der aufgezeigten Gattung so auszubilden, daß sie beim Verschieben des Buches oder des buchähnlichen Gebildes in Funktion tritt und nach unten, oben oder seitlich ausstrahlt.

Diese Aufgabe wird erfindungsgemäß durch ein kastenförmiges Gebilde mit den Merkmalen des Anspruchs 1. Eine besonders zweckmäßige Ausbildung ergibt sich durch die verdeckte Anordnung von Elementen zur elektronischen Auslösung des Verschiebevorgangs. Zweckmäßigerweise ist die Beleuchtung durch nicht wärmende Lichtquellen gebildet. Es besteht die Möglichkeit, die Beleuchtung durch mehr als eine Lichtquelle zu binden, wobei bei einer bevorzugten Ausführung mindestens eine Lichtquellenleiste angeordnet ist, auf der mehrere Lichtquellen in einer Geraden angeordnet sind. Besonders optische Wirkungen ergeben sich durch die Anordnung mindestens einer lichtdurchlässigen Gestaltung in der die Begrenzungen bildenden Seitenwänden, d. h. auf der Vorder- oder Rückseite des Buches, wobei die lichtdurchlässige Gestaltung durch eine oder mehrere vertikal verlaufende Streifen oder beliebige Symbole gebildet werden kann.

Ausführungsbeispiele der Erfindung sind in der Zeichnung dargestellt und werden nachfolgend näher erläutert. Es zeigen:
- Fig. 1: einen Vertikalschnitt durch ein Buch;
- Fig. 2: eine Unteransicht des Buches nach Fig. 1;
- Fig. 3: eine isometrische Darstellung eines Aktenordners;
- Fig. 4: eine Variante zur Fig. 1 mit der Anordnung von Lichtquellenleisten;
- Fig. 5: eine Draufsicht auf die Darstellung nach Fig. 4;
- Fig. 6: einen Vertikalschnitt durch einen Aufnahmebehälter für CD-Hüllen mit Lichtquellenleiste und
- Fig. 6A: wie Fig. 6, jedoch einen Aufnahmebehälter für DVD-Hüllen.

Auf dem Boden eines Buches 7 ist ein Druckschalter 1 angeordnet, der sich beim Verschieben des Buches 7 in horizontaler Richtung dann einschaltet, wenn sich der Schalter 1 außerhalb der horizontalen Lagerfläche befindet. Der Druckschalter 1 ist unter Zwischenschaltung eines Transformators 3 an eine E-Leitung 2 angeschlossen. Die Lichtquelle 4 strahlt nach dem Einschalten nach unten.

Bei einer Variante nach Fig. 4 ist keine Einzellichtquelle angeordnet, sondern eine Lichtquellenleiste 5 mit mehreren vertikal übereinander befindlichen Lichtquellen 4, die nach den Seiten ausstrahlen. Wie Fig. 5 zeigt, ist die Lichtquellenleiste 5 beidseitig nahe des Buchrückens angeordnet.

Anstelle eines Buches können auch buchähnliche Gebilde mit der erfindungsgemäßen Leuchte versehen sein. So zeigt Fig. 3 einen Aktenordner 8 und Fig. 6 einen Aufnahmebehälter für CD-Hüllen 6 bzw. Fig. 6A einen Aufnahmebehälter für DVD-Hüllen 9.

### Aufstellung der Bezugszeichen:

- 1: Druckschalter
- 2: E-Anschlüß
- 3: Transformator
- 4: Lichtquelle
- 5: Lichtquellenleiste
- 6: CD-Hülle
- 7: Buch
- 8: Aktenordner
- 9: DVD-Hülle

## Patentansprüche

1. Buchförmiges Gebilde (6, 7, 8, 9) mit einer an einer Stirnseite angeordneten innenseitigen Leuchte (4), die über einen Schalter (1) betätigbar ist, **dadurch gekennzeichnet, daß** der Schalter (1) an der Unterseite angeordnet ist und sich beim Verschieben des Gebildes in horizontaler Richtung dann einschaltet, wenn sich der Schalter (1) außerhalb einer horizontalen Lagerfläche befindet.

2. Buchförmiges Gebilde nach Anspruch 1, **gekennzeichnet durch** die verdeckte Anordnung von Elementen zur elektronischen Auslösung des Verschiebevorgangs.

3. Buchförmiges Gebilde nach einem der Ansprüche 1 oder 2, **dadurch gekennzeichnet, daß** die Beleuchtung durch eine Kaltlichtquelle gebildet ist.

4. Buchförmiges Gebilde nach einem der Ansprüche 1 bis 3, **dadurch gekennzeichnet, daß** die Beleuchtung durch mehr als eine Lichtquelle (4) gebildet ist.

5. Buchförmiges Gebilde nach Anspruch 4, **gekennzeichnet durch** mindestens eine Lichtquellenleiste (5).

6. Buchförmiges Gebilde nach Anspruch 4 oder 5, **dadurch gekennzeichnet, daß** die Lichtquellen (4) auf der Lichtquellenleiste (5) in einer Geraden angeordnet sind.

7. Buchförmiges Gebilde nach einem der Ansprüche 1 bis 6, **gekennzeichnet durch** mindestens eine lichtdurchlässige Gestaltung in der die Seitenwände bildenden Begrenzung.

8. Buchförmiges Gebilde nach Anspruch 7, **dadurch gekennzeichnet, daß** die lichtdurchlässige Gestaltung durch eine oder mehrere vertikal verlaufende Streifen gebildet ist.

9. Buchförmiges Gebilde nach einem der vorangehenden Ansprüche, **dadurch gekennzeichnet, daß** dieses ein Buch (7), ein Aktenordner (8), eine Cd- oder DVD-Hülle (6,9) ist.

## Claims

1. Book-shaped assembly (6, 7, 8, 9) comprising an inboard luminaire (4) arranged at the front of the book-shaped assembly and operable by a switch, **characterized in that**, the switch (1) is arranged at the bottom side and being configured to switch on the luminaire when said book-shaped assembly is moved in horizontal direction and the switch (1) being outside a horizontal bearing surface.

2. Book-shaped assembly according to claim 1, **characterized in that**, an arrangement of elements for electronically triggering the displacement operation is hidden.

3. Book-shaped assembly according to one of the claims 1 or 2, **characterized in that**, the lighting is formed by a cold light source (4).

4. Book-shaped assembly according to one of the claims 1 to 3, **characterized in that**, the lighting is formed by more than one light source (4).

5. Book-shaped assembly according to claim 4, **characterized in that**, the book-shaped assembly includes at least one bar of light sources (5).

6. Book-shaped assembly according to claim 4 or 5, **characterized in that**, the light sources (4) are disposed in a straight line along the bar of light sources (5).

7. Book-shaped assembly according one of the claims 1 to 6, **characterized by** a housing with at least one transparent structure in the side walls of the housing.

8. Book-shaped assembly according to claim 7, **characterized in that**, the transparent structure is formed by one or more vertically stripes.

9. Book-shaped assembly according to one of the preceding claims, **characterized in that**, the book-shaped assembly is a book (7), a file folder (8), a CD- or a DVD-cover (6,9).

## Revendications

1. Produit (6, 7, 8, 9) en forme de livre doté d'une lampe (4) côté intérieur disposée sur une face frontale, qui peut être actionnée au moyen d'un interrupteur (1), **caractérisé en ce que** l'interrupteur (1) est disposé sur le côté inférieur et s'enclenche lors du déplacement du produit dans la direction horizontale dans le cas où l'interrupteur (1) se trouve à l'extérieur d'une surface de support horizontale.

2. Produit en forme de livre selon la revendication 1, **caractérisé par** l'agencement dissimulé d'éléments pour le déclenchement électronique du processus de coulissement.

3. Produit en forme de livre selon l'une quelconque des revendications 1 et 2, **caractérisé en ce que** l'éclairage est formé par une source de lumière froide.

4. Produit en forme de livre selon l'une quelconque des revendications 1 à 3, **caractérisé en ce que** l'éclairage est formé par plus d'une source de lumière (4).

5. Produit en forme de livre selon la revendication 4, **caractérisé par** au moins une réglette de sources lumineuses (5).

6. Produit en forme de livre selon la revendication 4 ou 5, **caractérisé en ce que** les sources lumineuses (4) sont disposées sur la réglette de sources lumineuses (5) dans une droite.

7. Produit en forme de livre selon l'une quelconque des revendications 1 à 6, **caractérisé par** au moins une conception transparente dans la délimitation formant les parois latérales.

8. Produit en forme de livre selon la revendication 7, **caractérisé en ce que** la conception transparente est formée par une ou plusieurs bandes agencées verticalement.

9. Produit en forme de livre selon l'une quelconque des revendications précédentes, **caractérisé en ce que** ce produit est un livre (7), un classeur pour dossiers (8), un étui de Cd ou de DVD (6, 9).
